# EUROPÄISCHE PATENTANMELDUNG

(11) **EP 4 760 017 A1**
(43) Veröffentlichungstag der Anmeldung: **17.06.2026**
(21) Anmeldenummer: 25221808.6
(22) Anmeldetag: 09.12.2025
(51) Int. Cl.: E04C 2/16, E04C 2/52

(54) **BAUELEMENT FÜR EIN GEBÄUDEELEMENT**

(30) Priorität: 10.12.2024 AT 509762024
(71) Anmelder: GMG Göritzer GmbH, 9833 Rangersdorf (AT)
(72) Erfinder: GÖRITZER, Gerhard, 9943 Untertilliach (AT)
(74) Vertreter: SONN Patentanwälte GmbH & Co KG

(57) **Zusammenfassung**

Die Erfindung betrifft ein Bauelement (8) für ein Gebäudeelement (7), insbesondere für eine Wand (2) und/oder eine Decke (3) eines Gebäudes (1), mit einem ersten Grundkörper (9), der ein Pressmaterial (11) mit pflanzlichen Fasern aufweist, vorzugsweise aus Pressmaterial (11) mit pflanzlichen Fasern besteht, wobei der erste Grundkörper (9) eine Struktur (16), insbesondere eine Versteifungsstruktur, mit zumindest einer eingeformten länglichen Vertiefung (17) und/oder Auswölbung (43) aufweist.

Des Weiteren betrifft die Erfindung ein Gebäudeelement (7) mit einem Bauelement (8), ein Gebäude sowie ein Verfahren zur Herstellung eines Gebäudeelements (7) in Form einer Wand (2) oder einer Decke (3).

## Beschreibung

Die Erfindung betrifft ein Bauelement für ein Gebäudeelement, insbesondere für eine Wand und/oder eine Decke eines Gebäudes, mit einem ersten Grundkörper, der ein Pressmaterial mit pflanzlichen Fasern aufweist.

Des Weiteren betrifft die Erfindung ein Gebäudeelement mit einem solchen Bauelement und ein Gebäude. Darüber hinaus betrifft die Erfindung ein Verfahren zur Herstellung eines Gebäudeelements in Form einer Wand und in Form einer Decke.

Wände und Decken von Gebäuden, insbesondere von Wohngebäuden, werden häufig aus Ziegeln und Beton errichtet. Ein Nachteil dieser Materialien besteht jedoch darin, dass ihre Herstellung erhebliche Mengen an nicht nachwachsenden Ressourcen verbraucht und daher nicht umweltfreundlich bzw. nachhaltig ist. Zusätzlich erfordert die Produktion von Ziegeln und Beton einen hohen Energieeinsatz, was die Umwelt zusätzlich belastet und unter anderem aufgrund der direkten und indirekten geopolitischen Einflüsse auf die Energiemärkte zu starken Schwankungen in den Herstellungskosten dieser Baustoffe führen kann.

Als umweltfreundlichere Alternative zum Massivbau mit Ziegeln und Beton gewinnt der Holzbau zunehmend an Bedeutung. Ein Vorteil bei Gebäuden aus Holz ist, dass ein hoher Vorfertigungsgrad für die Gebäude besteht, sodass viele Gebäudeelemente, insbesondere Wände und Decken, in einem Werk vorgefertigt und auf der Baustelle nur noch miteinander verbunden werden müssen. Dennoch gibt es auch im Bereich des klassischen Holzbaus Bestrebungen, weiterführende und teils ungewöhnliche Alternativen zu entwickeln, die ein ressourcenschonendes, ökologisches und kosteneffizientes Bauen ermöglichen.

Aus dem Stand der Technik ist beispielsweise bekannt, Häuser aus Europaletten zu fertigen. Beispielsweise offenbart die AT 506 044 B1 ein Gebäude, bei dem die Außenwände, die Zwischenwände, die Bodenplatten und die Decken aus Europaletten bestehen. Elektro- und Sanitärinstallationen sowie Dämmungen können dabei in einem Zwischenraum zwischen zwei parallel ausgerichteten Europaletten angeordnet sein. Auch aus AT 509 378 B1 ist ein Gebäude aus Europaletten bekannt.

In DE 78 11 942 U1 wird des Weiteren ein vorgefertigtes, demontierbares Haus aus Spanplatten offenbart.

Ein weiteres Holzhaus in Modulbauweise ist in EP 0 641 901 A1 gezeigt.

CH 516 443 A offenbart eine einstückige Transportpalette aus einem Gemisch von organischen Fasern.

WO 2017/017031 A2 beschreibt Wände, die aus Euro-Paletten zusammengesetzt sind.

WO 2004/037742 betrifft ein Verfahren zum Herstellen eines Baustoffes auf pflanzlicher Basis sowie einen sich daraus ergebenden Baustoff.

Im Lichte dieser Ausführungen ist es Aufgabe der vorliegenden Erfindung, die Nachteile des Standes der Technik zu lindern oder gar gänzlich zu beseitigen. Vorzugsweise ist es Aufgabe der vorliegenden Erfindung, ein Bauelement für ein Gebäudeelement der eingangs erwähnten Art zur Verfügung zu stellen, welches günstig herzustellen, einfach zu verbauen und besonders stabil ist. Zudem ist es vorzugsweise eine Aufgabe der Erfindung, einen hohen Vorfertigungsgrad für die Gebäudeelemente zu ermöglichen.

Gelöst wird diese Aufgabe durch ein Bauelement nach Anspruch 1. In 8 ist ein Gebäudeelement angegeben. In Anspruch 13 ist ein Gebäude definiert. Die Ansprüche 14 und 15 betreffen ein Verfahren zur Herstellung eines Gebäudeelements.

Erfindungsgemäß ist bei einem Gebäudeelement der eingangs erwähnten Art vorgesehen, dass der erste Grundkörper eine Struktur, insbesondere eine Versteifungsstruktur, mit zumindest einer eingeformten länglichen Vertiefung und/oder Auswölbung aufweist. Durch eine Versteifungsstruktur erhält das Bauelement mit dem Pressmaterial, das pflanzliche Fasern aufweist, eine hohe Stabilität, insbesondere gegen Verbiegungen und Verwindungen des ersten Grundkörpers. Dadurch können vorteilhafterweise besonders robuste und langlebige Gebäudeelemente wie Wände und Decken geschaffen werden, die zudem aufgrund der Verwendung von pflanzlichen Fasern ökologisch verträglich sind. Die Struktur, insbesondere die zumindest eine längliche Vertiefung und/oder Auswölbung, ist in den ersten Grundkörper, insbesondere in eine Grundfläche des ersten Grundkörpers, eingeformt. Die zumindest eine Vertiefung und/oder Auswölbung ist daher vorzugsweise einstückig mit dem ersten Grundkörper bzw. der Grundfläche ausgebildet. Mit anderen Worten ist die zumindest eine Vertiefung und/oder Auswölbung integral mit dem ersten Grundkörper bzw. der Grundfläche ausgebildet. Die Grundfläche erstreckt sich dabei parallel zu einer Haupterstreckungsebene des ersten Grundkörpers und ist vorzugsweise, mit Ausnahme der zumindest einen Vertiefung und/oder Auswölbung im Wesentlichen eben. Die zumindest eine Vertiefung und/oder Auswölbung erstreckt sich parallel zur Haupterstreckungsebene des ersten Grundkörpers. Um einwirkende Kräfte aus unterschiedlichen Richtungen abzuleiten, kann sich die Struktur in mehrere unterschiedliche Richtungen an dem ersten Grundkörper erstrecken, sodass der erste Grundkörper gegen Verbiegungen und Verwindungen in verschiedene Richtungen stabilisiert ist. Beispielsweise kann die Struktur von einem Zentrum der Grundfläche radial nach außen erstreckende Vertiefungen und/oder Auswölbungen aufweisen. Zusätzlich oder alternativ können aber auch beispielsweise im Wesentlichen quer zueinander verlaufende Vertiefungen und/oder Auswölbungen vorgesehen sein, die beispielsweise parallel zu den Seitenkanten des ersten Grundkörpers orientiert sein können. Die Vertiefungen und Auswölbungen können auch zusammenfallen, denn eine Vertiefung auf der einen Seite des ersten Grundkörpers, insbesondere auf der einen Seite der Grundfläche, kann zugleich eine Auswölbung auf der anderen Seite des Grundkörpers bzw. auf der anderen Seite der Grundfläche darstellen. Bevorzugt ist, wenn auf einer ersten Seite des Grundkörpers Auswölbungen und auf einer zweiten Seite des Grundkörpers Vertiefungen vorgesehen sind. Bei einer besonders bevorzugten Ausführungsform sind auf der ersten Seite des Grundkörpers ausschließlich Auswölbungen und auf der zweiten Seite des Grundkörpers ausschließlich Vertiefungen vorgesehen. Ein Muster der Auswölbungen auf der ersten Seite des ersten Grundkörpers kann dabei im Wesentlichen einem Muster der Vertiefungen auf der zweiten Seite des ersten Grundkörpers entsprechen. Möglich ist aber auch, dass eine Vertiefung auf der zweiten Seite zu keiner Auswölbung auf der ersten Seite führt. Dies kann beispielsweise der Fall sein, wenn die Grundfläche des ersten Grundkörpers dicker ist als eine Tiefe der Vertiefung. Der Grundkörper kann daher auch nur Vertiefungen aufweisen. Die zumindest eine Vertiefung und/oder Auswölbung ist vorzugsweise gerade ausgebildet. Möglich ist aber auch, dass die zumindest eine Vertiefung und/oder Auswölbung gebogen ist. Die Form, insbesondere die Querschnittsform, der zumindest einen Vertiefung und/oder Auswölbung kann entlang ihrer Längserstreckung, allenfalls mit Ausnahme der Endbereiche, im Wesentlichen gleich sein. Günstig ist, wenn die zumindest eine Vertiefung und/oder Auswölbung eine runde, beispielsweise eine zumindest halbrunde, oder zumindest abgerundete Querschnittsform aufweist. Wenn die Struktur zumindest eine Vertiefung aufweist, was bevorzugt vorgesehen ist, kann diese die Aufnahme und Führung einer Elektro-, Daten- und/oder Sanitärleitung ermöglichen. Die Struktur kann, wie bereits erwähnt, mehrere Vertiefungen und/oder Auswölbungen aufweisen, die parallel, schräg und/oder quer zueinander angeordnet sein können. Bei einer Ausführungsform der Erfindung kann sich die zumindest eine Vertiefung und/oder Auswölbung von einem ersten Seitenrand des ersten Grundkörpers zu einem zweiten Seitenrand des ersten Grundkörpers erstrecken. Wenn zumindest eine Vertiefung vorgesehen ist, kann in diese bei einer Ausführungsform der Erfindung auch eine Anschlussdose für eine Elektro- und/oder Datenleitung oder ein Wasseranschlusselement für eine Sanitärleitung eingefügt sein. Die Länge des ersten Grundkörpers kann zumindest 80 cm betragen. Die Breite des ersten Grundkörpers kann zumindest 80 cm betragen. Die Tiefe des ersten Grundkörpers kann zumindest 2,5 cm betragen. Der erste Grundkörper kann beispielsweise eine Länge zwischen 80 cm und 350 cm, eine Breite zwischen 80 cm und 350 cm sowie eine Tiefe zwischen 2,5 cm und 40 cm aufweisen. Die Länge des ersten Grundkörpers bezieht sich auf eine Richtung parallel zu einer Längsachse des ersten Grundkörpers, welche in der Haupterstreckungsebene liegt. Die Breite bezieht sich auf eine Achse in der Haupterstreckungsebene quer zur Längsachse. Die Tiefe bezieht sich auf eine Achse quer zur Haupterstreckungsebene. Die Grundfläche des ersten Grundkörpers kann beispielsweise im Wesentlichen rechteckig ausgebildet sein. Der erste Grundkörper weist das Pressmaterial mit pflanzlichen Fasern auf. Die pflanzlichen Fasern stellen einen nachwachsenden Rohstoff dar und werden aus Pflanzenmaterial hergestellt. Besonders bevorzugt werden Holzfasern oder Gräser als pflanzliche Fasern eingesetzt. Auch andere pflanzliche Gewächse, wie Hanfgewächse, können zur Erzeugung pflanzlicher Fasern eingesetzt werden. Pflanzliche Fasern aus Gras können auch als Grasfasern bezeichnet werden. Die pflanzlichen Fasern werden in ein Matrixmaterial getränkt und zusammen mit diesem ausgehärtet. Besonders bevorzugt wird ein Pressholzmaterial als Pressmaterial verwendet, welches Holzfasern aufweist. Aber auch ein Pressmaterial mit Grasfasern ist möglich. Der erste Grundkörper kann bei einer Ausführungsform der Erfindung ausschließlich aus dem Pressmaterial mit pflanzlichen Fasern bestehen. Bei einer anderen Ausführungsform der Erfindung kann vorgesehen sein, dass der erste Grundkörper Pressmaterial mit pflanzlichen Fasern aufweist, dem allerdings beispielsweise Zement, Harz, Kunststofffasern und/oder Metallfasern beigemengt sein können. Die pflanzlichen Fasern des Pressholzmaterials sind ungerichtet, d.h. nicht parallel ausgerichtet. Mit anderen Worten weisen die pflanzlichen Fasern in sämtliche Richtungen. Dadurch wird in Kombination mit der Struktur ein besonders stabiles Bauelement geschaffen, welches sowohl Quer-, als auch Längsbelastungen sowie Torsionsbelastungen standhält. Als Matrixmaterial, welches die pflanzlichen Fasern stoffschlüssig verbindet, kann beispielsweise ein Leim, vorzugsweise ein Melaminharzleim, ein Leim auf Melamin-Urethan-Formaldehydbasis (MUF), ein Harnstoffleim, ein Resorcinharz-Leim oder ein Polyurethan Resorcinharz-Leim (PUR), verwendet werden. Alternativ kann als Matrixmaterial ein Polyurethan-Material vorgesehen sein. Wenn Holzfasern in dem Pressmaterial verwendet werden, kann als Holzmaterial für die Fasern beispielsweise Fichte, Tanne, Kiefer, Bambus eingesetzt werden. Auch Hanffasern, Schilf, Stroh und Heu eignen sich als pflanzliche Fasern.

Richtungsangaben in dieser Offenbarung beziehen sich, falls nicht anders angegeben, auf den Verwendungszustand des Bauelements. Wenn dieses zur Errichtung einer Wand verwendet wird, wird das Bauelement, insbesondere der erste Grundkörper, im Wesentlichen vertikal, also parallel zur Erdbeschleunigung, angeordnet. Wenn das Bauelement zur Errichtung einer Decke eingesetzt wird, wir dieses bzw. der erste Grundkörper im Wesentlichen horizontal angeordnet.

Bei einer besonders bevorzugten Ausführungsform der Erfindung ist vorgesehen, dass die Struktur zumindest eine in den ersten Grundkörper eingeformte längliche Vertiefung aufweist, welche dazu ausgebildet ist, eine Elektro-, Daten- und/oder Sanitärleitung des Gebäudes aufzunehmen. In einem Querschnitt, der zumindest einen Vertiefung betrachtet, kann die Elektro-, Daten- und/oder eine Sanitärleitung zumindest zu 50 %, zumindest zu 70 % oder zumindest zu 80 %, vorzugsweise im Wesentlichen vollständig, in die zumindest eine Vertiefung aufgenommen sein. Die Querschnittsform der zumindest einen Vertiefung kann zumindest teilweise rund oder polygonal sein. Bei der Elektroleitung kann es sich um eine Stromleitung, insbesondere um eine Niederspannungsleitung mit zumindest zwei, vorzugsweise drei, Leitern handeln, welche beispielsweise eine Effektivnennspannung von im Wesentlichen 230 V (einphasig) führen kann. Die Elektroleitung kann aber auch als Drehstromleitung mit beispielsweise vier oder fünf Leitern ausgebildet sein. Bei der Datenleitung kann es sich beispielsweise um ein Ethernetkabel oder um eine Glasfaserleitung handeln. Sowohl die Elektroleitung, als auch die Datenleitung können in einem Schlauch oder in einem Rohr geführt sein. Der Schlauch oder das Rohr können in die zumindest eine Vertiefung eingefügt sein. Bei einer Ausführungsform der Erfindung kann das Bauelement in der zumindest einen Vertiefung bereits einen Schlauch oder ein Rohr für die Elektro- und/oder Datenleitung aufweisen, was den Vorfertigungsgrad des zu errichtenden Gebäudeelements weiter erhöht. Auf der Baustelle kann die Elektro- oder Datenleitung dann eingezogen werden. Bei einer Weiterbildung der Erfindung ist es möglich, dass das Bauelement in der zumindest einen Vertiefung bereits eine Elektro- und/oder Datenleitung aufweist. Diese können bereits im Werk eingefügt werden, was den Vorfertigungsgrad noch weiter erhöht. Auf der Baustelle kann die eingefügte Elektro- und/oder Datenleitung dann mit anderen Elektro- und/oder Datenleitungen verbunden werden. Die Sanitärleitung kann beispielsweise als Leitung für eine Heizung oder einen Wasseranschluss sein. Jedenfalls ist die Sanitärleitung dazu eingerichtet, ein Fluid, insbesondere eine Flüssigkeit, zu leiten. Auch in diesem Fall kann bei einer Ausführungsform der Erfindung vorgesehen sein, dass das Bauelement in der zumindest einen Vertiefung bereits ein Rohr aufweist, welches auf der Baustelle mit einem weiteren Rohr, einem Wasseranschluss und/oder einer Wasserversorgung verbunden werden kann.

Um die Elektro-, Daten- und/oder eine Sanitärleitung zu führen, ist es günstig, wenn die zumindest eine Vertiefung eine Tiefe von zumindest 15 mm aufweist. Noch mehr bevorzugt weist die Vertiefung eine Tiefe von zumindest 20 mm, zumindest 30 mm, zumindest 35 mm oder zumindest 40 mm auf. Besonders günstig ist, wenn die zumindest eine Vertiefung an jeder Stelle mit Ausnahme der Endbereiche entlang ihrer Längserstreckung im Querschnitt betrachtet eine Tiefe von zumindest 15 mm, zumindest 20 mm, zumindest 30 mm, zumindest 35 mm oder zumindest 40 mm aufweist. Die Tiefe bezieht sich dabei im Querschnitt der zumindest eine Vertiefung betrachtet auf den vertikalen Versatz zwischen der der umgebenden Grundfläche des ersten Grundkörpers und der tiefsten Stelle der Vertiefung. Vorteilhaft ist auch, wenn die zumindest eine Vertiefung im Querschnitt betrachtet eine Breite von zumindest 15 mm, zumindest 20 mm, zumindest 30 mm, zumindest 35 mm oder zumindest 40 mm aufweist. Die Breite bezieht sich auf eine Richtung quer zu der Tiefe. Besonders günstig ist, wenn die zumindest eine Vertiefung an jeder Stelle mit Ausnahme der Endbereiche entlang ihrer Längserstreckung im Querschnitt betrachtet eine Breite von zumindest 15 mm, zumindest 20 mm, zumindest 30 mm, zumindest 35 mm oder zumindest 40 mm aufweist.

Ein besonders stabiles Bauelement ergibt sich, wenn das Pressmaterial pflanzliche Fasern aufweist, welche eine Solllänge von zumindest 20 mm aufweisen. Bevorzugt beträgt die Solllänge der pflanzlichen Fasern zumindest 25 mm, zumindest 30 mm, zumindest 35 mm oder zumindest 40 mm. Die Solllänge bezieht sich dabei auf eine Länge der pflanzlichen Fasern, welche die pflanzlichen Fasern hauptsächlich aufweisen. Aufgrund der Produktionsprozesse kann jedoch nicht ausgeschlossen werden, dass auch kürzere pflanzlichen Fasern in dem ersten Grundkörper enthalten sind.

Vorzugsweise weisen jedoch zumindest 50 %, zumindest 60 %, zumindest 70 %, zumindest 80 % oder zumindest 90 % der pflanzlichen Fasern die Solllänge auf.

Um die Stabilität des ersten Grundkörpers zu erhöhen, kann vorgesehen sein, dass dem Pressmaterial des ersten Grundkörpers Metall-, Glas- und/oder Kunststofffasern beigemengt sind. Die Metallfasern können beispielsweise Stahlfasern sein. Die Metallfasern können eine Solllänge von zumindest 20 mm, zumindest 25 mm, zumindest 30 mm, zumindest 35 mm oder zumindest 40 mm aufweisen. Die Kunststofffasern können beispielsweise aus Polypropylenbestehen. Auch die Kunststofffasern und/oder die Glasfasern können eine Solllänge von zumindest 20 mm, zumindest 25, zumindest 30 mm, zumindest 35 mm oder zumindest 40 mm aufweisen. Der Anteil der Metall-, Glas- und/oder Kunststofffasern kann beispielsweise zumindest 5 % oder zumindest 10 % aller Fasern des Pressmaterials betragen.

Bei einer Ausführungsform der Erfindung kann vorgesehen sein, dass dem Pressmaterial mit pflanzlichen Fasern des ersten Grundkörpers Zement beigemengt ist. Diese Ausführungsform ist insbesondere in Kombination mit den Metall- und/oder Kunststofffasern vorteilhaft, da dadurch ein besonders stabiler erster Grundkörper geschaffen wird. Der Zement kann dem Pressmaterial beigemengt sein. Vorteilhaft ist, dass durch die Beimengung von Zement sowie von Kunststoff- und/oder Metallfasern ein E-Modul des ersten Grundkörpers von zumindest 6000 N/mm², insbesondere von zumindest 6700 N/mm², erzielt werden kann.

Vorteilhaft in Bezug auf den Anschluss und die Verlegung der Elektro-, Daten- und/oder eine Sanitärleitung ist, wenn der erste Grundkörper eine Bauelementaußenseite aufweist und die zumindest eine Vertiefung an der Bauelementaußenseite angeordnet ist und in Richtung einer Bauelementinnenseite vertieft ist. Durch die Anordnung der zumindest einen Vertiefung an der Bauelementaußenseite ist diese leicht zugänglich und die Elektro-, Daten- und/oder eine Sanitärleitung kann leicht eingelegt, befestigt und angeschlossen werden. Die zumindest eine Vertiefung erstreckt sich bei dieser Ausführungsform in das Bauelement hinein. Bevorzugt ist, wenn die Bauelementaußenseite bestimmungsgemäß einem Raum des Gebäudes zugewandt ist, sodass die zumindest eine Vertiefung von der Raumseite zugänglich ist.

Für die Schaffung von Hohlräumen ist es günstig, wenn der erste Grundkörper zumindest einen von einer Grundfläche des ersten Grundkörpers abstehenden Vorsprung aufweist, vorzugsweise wobei der Vorsprung einteilig mit der Grundfläche ausgebildet ist und einen Aufnahmeraum ausbildet. Wenn der Vorsprung einen Aufnahmeraum ausbildet, kann in diesem beispielsweise eine Anschlussdose für eine Elektro- und/oder Datenleitung eingefügt werden. Möglich ist beispielswiese auch, dass ein Wasseranschlusselement oder eine Armatur für eine Sanitärleitung in den Aufnahmeraum eingefügt ist. Der zumindest eine Vorsprung kann als Abstandhalter zu einem weiteren Grundkörper dienen, um beispielswiese einen Dämmraum für Dämmmaterial auszubilden. Der zumindest eine Vorsprung kann beispielsweise eine Länge von zumindest 30 mm, zumindest 40 mm oder zumindest 50 mm aufweisen, mit der er sich von der Grundfläche des ersten Grundkörpers wegerstreckt. Der zumindest eine Vorsprung kann beispielsweise eine Länge von 50 mm bis 80 mm aufweisen, mit der er sich von der Grundfläche des ersten Grundkörpers wegerstreckt.

Ein in Bezug auf die Errichtung von Wänden vorteilhaftes Bauelement ergibt sich, wenn das Bauelement einen zweiten Grundkörper aufweist, der im Wesentlichen parallel zu dem ersten Grundkörper angeordnet ist. Der zweite Grundkörper kann ebenfalls Pressmaterial mit pflanzlichen Fasern aufweisen oder aus diesem bestehen. Insbesondere die Grundflächen des ersten und zweiten Grundkörpers sind im Wesentlichen parallel zueinander ausgerichtet. Der zweite Grundkörper kann im Wesentlichen gleichartig ausgebildet sein wie der erste Grundkörper. Im Wesentlichen gleichartig umfasst dabei auch Ausführungsformen, bei denen die zumindest eine Vertiefung bzw. Auswölbung der Grundkörper jeweils anders verlaufen oder anders dimensioniert sind. Gleichartig bedeutet, dass die beiden Grundkörper die gleichen Elemente aufweisen. Bei einer Ausführungsform sind der erste und der zweite Grundkörper im Wesentlichen identisch ausgebildet. Es kann vorgesehen sein, dass die Grundkörper um eine Zentralebene des Bauelements zueinander gespiegelt angeordnet sind. Wenn der zweite Grundkörper ebenfalls eine Vertiefung aufweist, kann aber muss diese nicht zur Führung einer Elektro-, Daten- und/oder Sanitärleitung verwendet werden. Der zweite Grundkörper kann bei einer Ausführungsform auch vertiefungs- und auswölbungsfrei ausgestaltet sein. Beispielswiese kann die Grundfläche des zweiten Grundkörpers eine ebene Platte ohne Auswölbung und ohne Vertiefung sein.

Um eine hohe Dämmwirkung zu erzielen, ist es günstig, wenn zwischen dem ersten und dem zweiten Grundkörper ein Dämmraum ausgebildet ist, in welchem Dämmmaterial, welches vorzugsweise in vereinzelter, insbesondere granulierter, Form vorliegt, anordenbar ist. Als Dämmmaterial kann beispielsweise eine Einblasdämmung eingesetzt werden. Das Dämmmaterial kann beispielsweise ein Zellulosematerial oder eine Mineralwolle sein. Auch ein Holzfasermaterial, Holzspäne oder ein Dämmschaum können als Dämmmaterial verwendet werden. Ein Dämmschaum bietet den Vorteil, dass dieser schwer entzündlich ist. Zugleich kann der Schaum im ausgehärteten Zustand eine zusätzliche Tragefunktion übernehmen. Die Einblasdämmung kann zum Beispiel mittels Druck- oder Saugluft in den Dämmraum eingeblasen werden. Der Dämmraum kann beispielsweise eine maximale Breite zwischen den Grundkörpern von zumindest 100 mm bis 300 mm aufweisen. Vorzugsweise liegt die maximale Breite zwischen den Grundflächen des ersten und des zweiten Grundkörpers vor. Bei einer besonders vorteilhaften Ausführungsform der Erfindung weist der erste Grundkörper einen oder mehrere Vorsprünge auf, die einander gegenüber liegen. Die Vorsprünge können dadurch als Abstandhalter dienen. Alternativ können Abstandhalterelemente an dem ersten und dem zweiten Grundkörper befestigt sein.

Damit Dämmaterial in granulierter Form eingebracht werden kann, ist es günstig, wenn der erste Grundkörper eine vollständig geschlossene Oberfläche aufweist. Besonders bevorzugt ist die Grundfläche des ersten Grundkörpers daher öffnungsfrei, d.h. frei von Öffnungen oder Löchern, insbesondere Durchgangslöchern, die von der einen Seite des Grundkörpers zu einer anderen reichen. Insbesondere weisen auch die zumindest eine Vertiefung und/oder Auswölbung keine Öffnungen oder Löcher auf. Bei einer alternativen Ausführungsform der Erfindung kann vorgesehen sein, dass der Grundkörper Öffnungen oder Löcher aufweist, die jedoch verschließbar sind bzw. mittels Abdeckungen verschlossen sind.

Bei einer Ausführungsform der Erfindung ist vorgesehen, dass der erste Grundkörper eine Pressholzpalette ist. Es hat sich gezeigt, dass sich die Form von Pressholzpaletten besonders gut als erster Grundkörper eignet, vorzugsweise auch als zweiter Grundkörper. Vorteilhafterweise können Pressholzpaletten auf diese Weise vielseitig eingesetzt werden. Möglich ist, dass es sich um bereits verwendete Pressholzpaletten handelt, die bereits für einen anderen Zweck verwendet wurden, z.B. zum Transport von Waren, und nun einem weiteren Verwendungszweck als Bauelement für ein Gebäudeelement zugeführt werden. Die Pressholzpalette kann daher bei einer Ausführungsform der Erfindung eine recycelte Pressholzpalette sein. Die Erfindung betrifft daher auch die Verwendung von Pressholzpaletten, insbesondere recycelten Pressholzpaletten, als erster und/oder zweiter Grundkörper für das oben angegebene Bauelement.

Die Erfindung betrifft des Weiteren ein Gebäudeelement, insbesondere eine Wand oder eine Decke, mit einem Bauelement der oben beschriebenen Art. Wenn das Gebäudeelement als Wand ausgebildet ist, kann diese mit weiteren Wänden, einem Boden und/oder einer Decke verbunden sein. Wenn das Gebäudeelement als Decke ausgebildet ist, kann diese mit einer oder mehreren Wänden verbunden sein. Zudem kann die Decke auch als Boden für ein weiteres Geschoß fungieren.

Vorzugsweise bildet die Struktur zumindest eine Vertiefung aus, in welche eine Elektro-, Daten- und/oder Sanitärleitung zumindest teilweise aufgenommen ist. Die Elektro-, Daten- und/oder Sanitärleitung kann in die zumindest eine Vertiefung im Querschnitt betrachtet teilweise oder vollständig aufgenommen sein. Bevorzugt ist, wenn in einem Querschnitt der zumindest einen Vertiefung betrachtet die Elektro-, Daten- und/oder Sanitärleitung zumindest zu 50 %, zumindest zu 70 % oder zumindest zu 90 % aufgenommen ist. Bevorzugt ist, wenn die Elektro-, Daten- und/oder Sanitärleitung in der zumindest einen Vertiefung im Wesentlichen entlang der gesamten Länge der zumindest einen Vertiefung geführt ist. Wenn der erste Grundkörper mehrere Vertiefungen aufweist, können auch in diesen Elektro-, Daten- und/oder Sanitärleitungen aufgenommen sein. Möglich ist auch, dass, wenn mehrere Vertiefungen vorgesehen sind, dieselbe Elektro-, Daten- und/oder Sanitärleitung in den Vertiefungen aufgenommen ist.

Um großflächigere Gebäudeelemente zu erhalten, können zumindest zwei vorzugsweise gleichartige Bauelemente an Seitenrändern über zumindest ein Verbindungselement miteinander verbunden sein. Als Verbindungselement können beispielsweise Verbindungslaschen verwendet werden, die mit den Bauelementen verbunden werden, beispielsweise durch Schrauben, Nägeln oder Nieten. Zur Lastabtragung können auch Stützelemente vorgesehen sein, die in das Gebäudeelement integriert und mit den Bauelementen verbunden sind. Die Stützelemente können dabei als Verbindungselemente von Bauelementen oder als Verbindungselemente von Grundkörpern eines Bauelements dienen.

Bei einer ersten Ausführungsform des Gebäudeelements ist vorgesehen, dass das Gebäudeelement als Wand ausgebildet ist, wobei die zumindest eine Vertiefung an einer einem Raum des Gebäudes zugewandten Bauelementaußenseite des ersten Grundkörpers angeordnet ist und an der Bauelementaußenseite ein Abdeckelement und/oder ein Verputz vorgesehen ist, sodass die zumindest eine Vertiefung und die darin zumindest teilweise aufgenommene Elektro-, Daten- und/oder eine Sanitärleitung abgedeckt sind. Die Wand kann beispielsweise eine Innenwand oder eine Außenwand des Gebäudes darstellen. Als Abdeckelement kann beispielsweise eine Gipskartonplatte oder eine Holzplatte eingesetzt werden. An dem Bauelement können zudem ein Vollwärmeschutz, eine Windbremse und/oder eine Dampfbremse angeordnet sein.

Zur Wärmedämmung ist bevorzugt, wenn das Bauelement einen ersten und einen zweiten Grundkörper aufweist, welche im Wesentlichen parallel zueinander angeordnet sind, wobei zwischen dem ersten und dem zweiten Grundkörper ein Dämmraum ausgebildet ist, in welchem Dämmmaterial, vorzugsweise in vereinzelter Form, insbesondere in granulierter Form, enthalten ist. Als Dämmmaterial kann eine vereinzelte Zellulosedämmung verwendet werden. Die vereinzelten Stücke der Zellulosedämmung sind nur wenige Millimeter oder wenige Zentimeter groß. Aber auch andere Dämmmaterialien, beispielsweise Hartschaum, Mineralwolle oder Kalziumsilikat, können eingesetzt werden. Hartschaum kann beispielswiese durch Polystyrol (PS), extrudiertes Polystyrol (XPS) oder Polyurethan (PUR) aufweisen. Das Dämmmaterial kann in vereinzelter, insbesondere granulierter, Form oder in Plattenform in den Dämmraum eingefügt sein.

Bei einer alternativen Ausführungsform des Gebäudeelements ist dieses als Decke ausgebildet. Das erfindungsgemäße Bauelement ist dabei im Wesentlichen horizontal angeordnet und mit Beton vorzugsweise stoffschlüssig verbunden. Der Beton kann von oben auf das Bauelement gegossen werden. In die zumindest eine Vertiefung des ersten Grundkörpers kann bei einer Ausführungsform der Erfindung eine Bewehrung eingelegt werden. An einer Unterseite der Decke kann eine abgehängte Decke an dem Bauelement befestigt werden. Die abgehängte Decke kann beispielsweise Holz- oder Gipskartonplatten aufweisen. In dem Zwischenraum zwischen der abgehängten Decke und dem Bauelement können eine oder mehrere Elektro-, Daten- und/oder Sanitärleitung verlaufen. Diese können bei einer Ausführungsform in die eine oder mehreren Vertiefungen des Bauelements aufgenommen sein.

Offenbart wird auch ein Gebäude, insbesondere ein mehrstöckiges Gebäude, aufweisend zumindest ein Gebäudeelement, insbesondere zumindest eine Wand und/oder zumindest eine Decke, wobei das Gebäudeelement gemäß der oben beschriebenen Art ausgebildet ist. Ein Vorteil des erfindungsgemäßen Bauelements ist, dass dieses besonders stabil ist und daher mehrstöckige Gebäude unter Verwendung der erfindungsgemäßen Bauelemente errichtet werden können. Bevorzugt ist, wenn das Gebäude mehrere Gebäudeelemente der oben beschriebenen Art aufweist. Insbesondere können in zumindest zwei, in zumindest drei oder in zumindest vier Stockwerken des Gebäudes ein oder mehrere Gebäudeelemente der oben beschriebenen Art vorgesehen sein. Bei einer besonderen Variante der Erfindung können sämtliche Wände, insbesondere sämtliche Außenwände und/oder Innenwände, und Decken gemäß der oben beschriebenen Art ausgebildet sein.

Die Erfindung betrifft auch ein Verfahren zur Herstellung eines Gebäudeelements in Form einer Wand, mit den Schritten:
i) Bereitstellen eines Bauelements der oben beschriebenen Art;
ii) Aufstellen des ersten Grundkörpers, sodass dieser im Wesentlichen vertikal ausgerichtet ist;
iii) optionales Einführen von Dämmmaterial in einen Dämmraum des Bauelements, insbesondere durch Einblasen des Dämmmaterials;
iv) Anordnen einer Elektro-, Daten- und/oder Sanitärleitung an dem Bauelement, vorzugsweise in die zumindest eine Vertiefung;
v) Abdecken des Bauelements durch ein Abdeckelement und/oder einen Verputz.

In Schritt i) kann das Bauelement auf einer Baustelle bereitgestellt werden, beispielsweise durch Transport von einem Werk an die Baustelle. In Schritt ii) wird der Grundkörper im Wesentlichen vertikal angeordnet. Schritt iii) ist ein optionaler Schritt, der ausgeführt werden kann, um eine wärme- und schalldämmende Wirkung zu erzielen. Wenn das Dämmmaterial bereits bei der Herstellung des Bauelements eingebracht wurde und damit bereits im Bauelement enthalten ist, ist Schritt iii) beispielsweise auf der Baustelle nicht mehr erforderlich. Auch wenn keine Dämmung gewünscht oder erforderlich ist, kann Schritt iii) entfallen. In Schritt iv) wird die Elektro-, Daten- und/oder Sanitärleitung an dem Bauelement angeordnet. Dabei kann die Elektro-, Daten- und/oder Sanitärleitung auch befestigt werden, beispielsweise mittels Befestigungslaschen oder Befestigungsschellen. Die Elektro-, Daten- und/oder Sanitärleitung wird bevorzugt in zumindest eine Vertiefung des ersten Grundkörpers eingefügt. Die Elektro- und/oder die Datenleitung kann beispielsweise innerhalb eines Schlauches oder eines Rohres geführt sein, welches an dem Bauelement angeordnet ist, insbesondere in die zumindest eine Vertiefung eingefügt ist. In Schritt v) werden ein oder mehrere Abdeckelemente und/oder ein Verputz an dem Bauelement angebracht. Als zusätzlicher Schritt kann vorgesehen sein, dass ein Vollwärmeschutz, eine Windbremse und/oder eine Dampfbremse an dem Bauelement angebracht wird. Die angegebenen Schritte können, aber müssen nicht in der angegebenen Reihenfolge ausgeführt werden. Beispielsweise kann der optionale Schritt iii) auch parallel oder nach Schritt iv) oder Schritt v) durchgeführt werden.

Die Erfindung betrifft auch ein Verfahren zur Herstellung eines Gebäudeelements in Form einer Decke, mit den Schritten:
i) Bereitstellen eines Bauelements der oben beschriebenen Art;
ii) Aufstellen des ersten Grundkörpers, sodass dieser im Wesentlichen horizontal ausgerichtet ist, vorzugsweise mithilfe von Stützen;
iii) Anordnen einer Elektro-, Daten- und/oder Sanitärleitung an dem Bauelement, beispielsweise in die zumindest eine Vertiefung;
iv) Anordnen von flüssigem Beton an und/oder in dem Bauelement.

In Schritt i) kann das Bauelement auf einer Baustelle bereitgestellt werden, beispielswiese durch Transport von einem Werk. In Schritt ii) wird der erste Grundkörper im Wesentlichen horizontal ausgerichtet. Um das Bauelement zu stützen und für die das Gießen von Beton vorzubereiten, können Stützen, insbesondere Schalungsstützen, angeordnet werden, die die auf das Bauelement wirkende Last abtragen. In Schritt iii) wird die Elektro-, Daten- und/oder Sanitärleitung an dem Bauelement angeordnet, beispielswiese befestigt. Bei einer Ausführungsform der Erfindung wird die Elektro-, Daten- und/oder Sanitärleitung in die zumindest eine Vertiefung eingelegt. Zusätzlich oder alternativ kann vor dem Gießen des Betons eine Bewehrung in die zumindest eine Vertiefung des Bauelements eingelegt werden. In Schritt iv) wird flüssiger Beton auf und/oder in das Bauelement gegossen, welcher anschließend aushärtet. Der Beton verbindet sich mit dem Bauelement. Nach dem Aushärten bleibt das Bauelement mit dem Beton verbunden. An einer Unterseite der Decke kann eine abgehängte Decke montiert werden. Die Elektro-, Daten- und/oder Sanitärleitung kann in einen Zwischenraum zwischen der abgehängten Decke und dem Bauelement angeordnet werden. Die angegebenen Schritte können, aber müssen nicht in der angegebenen Reihenfolge ausgeführt werden. Beispielsweise kann der Schritt iii) auch nach Schritt iv) durchgeführt werden, insbesondere nach dem Aushärten des Betons.

Nachfolgend wird die Erfindung anhand von Figuren näher erläutert, auf die Sie jedoch nicht beschränkt sein soll. Es zeigen:
Fig. 1 einen Querschnitt durch einen Teil eines mehrstöckigen Gebäudes;
Fig. 2 miteinander verbundene Bauelemente zur Errichtung einer Wand;
Fig. 3 zwei Wände in einer Schnittansicht von oben;
Fig. 4 eine Decke im Querschnitt gemäß einer ersten Ausführungsform; und
Fig. 5 eine alternative Ausgestaltung eines ersten Grundkörpers zur Herstellung einer Decke.

Fig. 1 zeigt einen Querschnitt durch einen Teil eines mehrstöckigen Gebäudes 1 mit Wänden 2 und einer dazwischenliegenden insbesondere tragenden Decke 3, die ein Erdgeschoss 4a von einem ersten Stock 4b trennt. Die Wände 2 begrenzen jeweils einen Raum 5a, 5b des Gebäudes 1. Die Decke 3 über dem Erdgeschoss 4a stellt gleichzeitig ein Auflager für einen Bodenaufbau des ersten Stocks 4b dar. Eine Bodenkonstruktion des Bodenaufbaus kann beispielsweise eine Dicke von 20-25 cm aufweisen. Die Wände 2 und die Decke 3 stellen jeweils Gebäudeelemente 7 dar.

Die Wand 2 des Erdgeschosses 4a bzw. des zweiten Stocks 4b weist mehrere, in der gezeigten Darstellung drei, übereinander angeordnete Bauelemente 8 auf, welche im Wesentlichen vertikal angeordnet sind und jeweils einen ersten Grundkörper 9 sowie einen zweiten Grundkörper 10 besitzen. Sowohl der erste Grundkörper 9, als auch der zweite Grundkörper 10 weisen ein Pressmaterial 11 mit pflanzlichen Fasern auf oder können im Wesentlichen vollständig aus einem Pressmaterial 11 mit pflanzlichen Fasern bestehen. Bevorzugt ist das Pressmaterial 11 mit pflanzlichen Fasern ein Pressholzmaterial. Mit anderen Worten werden die pflanzlichen Fasern durch Holzfasern gebildet. Es ist aber auch möglich, dass die pflanzlichen Fasern zum Beispiel durch Gras oder andere pflanzliche Gewächse gebildet sind. Bevorzugt weisen die Fasern (nicht gezeigt) des Pressmaterials 11 eine Solllänge von zumindest 30 mm auf, wodurch besonders stabile Grundkörper 9, 10 geschaffen werden. Als Grundkörper 9, 10 können bei einer Ausführungsvariante der Erfindung Pressholzpaletten 50 eingesetzt werden. Die Grundkörper 9, 10 sind im Wesentlichen parallel zueinander ausgerichtet und im Wesentlichen gleichartig ausgebildet. Der erste Grundkörper 9 ist an einer Seite 12 des Bauelements 8 angeordnet, die dem Raum 5a zugewandt ist. Der zweite Grundkörper 10 ist an einer anderen Seite 13 des Bauelements 8 angeordnet, die dem Raum 5a abgewandt ist. Insbesondere ist der zweite Grundkörper 10 an einer Seite des Bauelements 8 angeordnet, die einer Umgebung U des Gebäudes 1 zugewandt ist. Die Grundkörper 9, 10 sind zueinander um eine vertikale Zentralebene gespiegelt angeordnet. Sowohl der erste 9, als auch der zweite Grundkörper 10 weisen jeweils Vorsprünge 14 auf ersten Seiten 15 der Grundkörper 9, 10 auf, die vorzugsweise integral in die Grundkörpern 9, 10 eingeformt sind. Die Vorsprünge 14 können als Abstandhalter dienen und stehen von einer umliegenden Grundfläche 53 des jeweiligen Grundkörpers 9, 10 ab. Die Vorsprünge 14 sind mit der Grundfläche 53 integral ausgebildet. Die Vorsprünge 14 können jeweils Aufnahmeräume 54 ausbilden (siehe Fig. 2), die von den zweiten Seiten 18 der Grundkörper 9, 10 zugänglich sind. Die ersten Seiten 15 der Grundkörper 9, 10 sind in das Innere, insbesondere in die Mitte, des Bauelements 8, gerichtet. Die ersten Seiten 15 der Grundkörper 9, 10 können bei dieser Ausführungsform daher auch als Bauelementinnenseite 51 bezeichnet werden. Die Grundkörper 9, 10 sind mit ihren ersten Seiten 15 einander zugewandt. Die Vorsprünge 14 des ersten 9 und zweiten Grundkörpers 10 sind somit einander ebenfalls zugewandt. Die zweiten Seiten 18 der ersten Grundkörper 9 sind dem Raum 5a, 5b zugewandt, sodass die zweiten Seiten 18 der ersten Grundkörper 9 als Bauelementaußenseiten 52 bezeichnet werden können. Die zweiten Seiten 18 der zweiten Grundkörper 10 sind der Umgebung U zugewandt.

In der gezeigten Darstellung sind die Vorsprünge 14 der Grundkörper 9, 10 voneinander beabstandet und berühren einander somit nicht. Es kann aber auch vorgesehen sein, dass die Vorsprünge 14 einander berühren. Zwischen dem ersten 9 und dem zweiten Grundkörper 10 ist ein Dämmraum 19 ausgebildet. In dem Dämmraum 19 kann ein Dämmmaterial 20 eingebracht sein, welches mit Punkten angedeutet ist. Bei dem Dämmmaterial 20 kann es sich beispielsweise um eine Zellulosedämmung handeln. Vorteilhaft ist, wenn das Dämmmaterial 20 in vereinzelter, insbesondere granulierter, Form vorliegt. In diesem Fall kann das Dämmaterial 20 nämlich in den Dämmraum 19 eingeblasen werden, was eine besonders effiziente Einbringungsmethode darstellt.

An der Seite 13 des Bauelements 8, die dem Raum 5a abgewandt bzw. der Umgebung U zugewandt ist, ist in der gezeigten Darstellung ein Vollwärmeschutz 21 an den Bauelementen 8 angeordnet. Der Vollwärmeschutz 21 kann beispielsweise aus einzelnen XPS-Platten 22 zusammengesetzt sein. Auf dem Vollwärmeschutz 21 kann noch ein Fassadenverputz 23 angeordnet sein. Zwischen dem Vollwärmeschutz 21 und den zweiten Grundkörpern 10 kann zudem eine Windbremse 24 angeordnet sein. Die Windbremse 24 kann durch eine Folie 25 aus Kunststoff gebildet sein. Des Weiteren kann beispielsweise eine Dampfbremse 26 vorgesehen sein, welche bevorzugt an der Seite 12 der Bauelemente 8 angeordnet ist. Die Dampfbremse 26 kann ebenfalls als Folie 25 vorliegen. Des Weiteren kann an der Seite 12 der Bauelemente 8 eine Trockenbauabdeckung, insbesondere in Form von Abdeckelementen 35, beispielsweise Gipskartonplatten 27, und/oder ein Verputz angeordnet sein. Die Trockenbauabdeckung und/oder der Verputz können direkt mit der zweiten Seite 18 der ersten Grundkörper 9 verbunden sein.

Fig. 2 zeigt mehrere miteinander an Seitenrändern 28 durch Verbindungselemente (nicht dargestellt) verbundene Bauelemente 8 mit jeweils zumindest einem ersten Grundkörper 9. In Fig. 2 sind zwei vertikale Reihen aus jeweils drei übereinander angeordneten Bauelementen 8 vorgesehen. Die Bauelemente 8 sind im Wesentlichen vertikal ausgerichtet und zur Herstellung einer Wand 2 vorgesehen. In Fig. 2 sind die zweiten Seiten 18 des jeweils ersten Grundkörpers 9 der Bauelemente 8 gezeigt. Die Oberfläche O der ersten Grundkörper 9 ist vollständig geschlossen und weist somit keine Löcher oder Durchgangsöffnungen auf. Dies ist insbesondere für das Einbringen von Dämmmaterial 20 vorteilhaft. Bei einer Ausführungsform können Öffnungen bzw. Durchgangslöcher vorgesehen sein, die jedoch mittels Abdeckungen verschlossen sind. Wie in Fig. 2 ersichtlich ist, weist der erste Grundkörper 9 der Bauelemente 8 auf der zweiten Seite 18 Vertiefung 17 auf, die eine Struktur 16, insbesondere eine Versteifungsstruktur, bilden. Die Struktur 16 dient zur Aussteifung des ersten Grundkörpers 9, sodass dieses gegen Verbiegungen und Verwindungen stabilisiert wird. Die Vertiefungen 17 können beispielsweise eine Tiefe T von zumindest 15 mm, vorzugsweise zumindest 30 mm, aufweisen. Die Vertiefungen 17 können an den gegenüberliegenden ersten Seiten 15 der ersten Grundkörper 9 entsprechende Auswölbungen 43 (siehe z.B. Fig. 5) aufweisen, die auch als Rippen bezeichnet werden können. Das Muster der Vertiefungen 17 kann dabei dem Muster der Auswölbungen 43 entsprechen. Seitliche Vertiefungen 17a, die länglich ausgebildet sind, verlaufen in der gezeigten Ausführungsform parallel zu den Seitenrändern 28 des ersten Grundkörpers 9 und münden im Bereich der Ecken 29 des ersten Grundkörpers 9 in Aufnahmeräume 54, die durch die Vorsprünge 14 gebildet werden. Über die Aufnahmeräume 14 sind die seitlichen Vertiefungen 17a daher verbunden. Zentrale Vertiefungen 17b, die ebenfalls länglich ausgebildet sind, verlaufen vorzugsweise in Richtung der Mitte 30 des ersten Grundkörpers 9 und sind vorzugsweise radial hinsichtlich der Mitte 30 angeordnet. Die zentralen Vertiefungen 17b münden ebenfalls in Aufnahmeräume 54, über welche sie miteinander bzw. mit den seitlichen Vertiefungen 17a verbunden sind. Die zentralen Vertiefungen 17b können aber auch direkt in seitliche Vertiefungen 17a münden. Die Vertiefungen 17 erhöhen als Teil der Struktur 16 die Stabilität des ersten Grundkörpers 9. Die Struktur 16 erhöht insbesondere die Stabilität des ersten Grundkörpers 9 gegen Verbiegungen und Verwindungen. Die Vertiefung 17, d.h. die seitlichen 17a und die zentralen Vertiefungen 17b, können vorteilhafterwiese für die Führung von Elektro-, Daten- und/oder eine Sanitärleitung 31 genutzt werden. In Fig. 2 ist beispielsweise gezeigt, wie eine Elektroleitung 31a von unten nach oben geführt ist. Die Elektroleitung 31a verläuft hierbei in zentralen Vertiefungen 17b nach oben von einem ersten Grundkörper 9 in einen weiteren ersten Grundkörper 9. Die Elektroleitung 31a kann in einem Schlauch oder einem Rohr geführt sein (nicht gezeigt).

Wie bereits erwähnt können die Vertiefungen 17 in die Aufnahmeräume 54 münden. In Fig. 2 ist ersichtlich, dass die seitlichen Vertiefungen 17a und die zentralen Vertiefungen 17b an ihren Enden in Aufnahmeräume 54 münden, die von den Vorsprüngen 14 ausgebildet werden. Es sei an dieser Stelle erwähnt, dass die länglichen Vertiefungen 17a, 17b längliche Auswölbungen 43 auf der ersten Seite 15 des ersten Grundkörpers 10 bilden können, die ebenfalls zur Versteifung des ersten Grundkörpers 9 beitragen und damit zur Struktur 16 gehören. Die Vorsprünge 14 ragen weiter von der Grundfläche 53 hervor als die Auswölbungen. 43

In Fig. 2 ist gezeigt, wie in einen Aufnahmeraum 54 eine Elektroinstallationsdose 32a eingefügt ist. Dies ist insofern vorteilhaft, als die Aufnahmeräume 54 tiefer sind als die Tiefe T der länglich ausgebildeten seitlichen 17a und zentralen Vertiefungen 17b. Erwähnt sei an dieser Stelle jedoch, dass die Herstellung der ersten Grundkörper 8 durch Verwendung geänderter Formwerkzeuge entsprechend angepasst werden kann. Somit können die Vertiefungen 17 beliebig in der Form und Tiefe ausgebildet werden. Beispielswiese ist es möglich, die Vorsprünge 14 und damit auch Aufnahmeräume 54 wegzulassen und nur die seitlichen 17a und die zentralen Vertiefungen 17b vorzusehen und diese tiefer und breiter auszugestalten, sodass Elektroinstallationsdosen 32a darin aufgenommen werden können.

In Fig. 2 ist weiters gezeigt, wie ein Datenleitung 31b von einer Decke 3 herabgeführt wird. Die Datenleitung 31b verläuft dabei in einer seitlichen Vertiefung 17a bis zu einem anderen Aufnahmeraum 54, wo sie in eine eingefügte Anschlussdose 32b für Datenleitungen mündet, die in den Aufnahmeraum 54 eingefügt ist. Die Datenleitung 31b kann in einem Schlauch oder einem Rohr geführt sein (nicht gezeigt).

Weiters ist in Fig. 2 gezeigt, wie eine Sanitärleitung 31c über zentrale Vertiefungen 17b bis zu einem Aufnahmeraum 54 geführt ist, in welchem ein Wasseranschlusselement 32c eingefügt ist. Das Wasseranschlusselement 32c kann beispielsweise zum Anschluss eines Heizkörpers oder einer Armatur ausgebildet sein.

Die Elektro-, Daten- und/oder Sanitärleitungen 31 können jeweils über mehrere Bauelemente 8 hinweg in den jeweiligen Vertiefungen 17 geführt sein. Die Elektro-, Daten- und/oder Sanitärleitungen 31 werden bei einer Ausführungsform der Erfindung von einer Decke 3 oder einem Boden 6 zu den Bauelementen 8 geführt. Die Elektro-, Daten- und/oder Sanitärleitungen 31 können in einem Querschnitt der Vertiefungen 17 betrachtet vollständig in diese eingefügt sein, sodass sie nicht aus den Vertiefungen 17 herausragen. Möglich ist aber auch, dass die Elektro-, Daten- und/oder Sanitärleitung 31 in einem Querschnitt der Vertiefungen 17 betrachtet nur teilweise in den Vertiefungen 17 aufgenommen sind. Möglich ist zudem, dass die Elektro-, Daten- und/oder Sanitärleitungen 31 aus einer Vertiefung 17 herausgeführt werden, um sie in einer anderen Vertiefung 17 desselben oder eines anderen ersten Grundkörpers 10 weiterzuführen.

Zur Fixierung der Elektro-, Daten- und/oder Sanitärleitungen 31 in den Vertiefungen 17 können Befestigungselemente 33, wie etwa Befestigungslaschen 34 oder Befestigungsschellen, verwendet werden. Um die Elektro-, Daten- und/oder Sanitärleitungen 31 zu verdecken, können an den zweiten Seiten 18 der ersten Grundkörper 9 Abdeckelemente 35, beispielsweise Gipskartonplatten 27, und/oder ein Verputz angeordnet werden (siehe Fig. 1).

In Fig. 2 und Fig. 3 ist ersichtlich, dass an den Bauelementen 8 noch vorzugsweise im Wesentlichen vertikal angeordnete Stützenelemente 36 vorgesehen sein können, die zur Lastabtragung dienen. Insbesondere können dadurch Lasten der Decke 3 in den unten befindlichen Boden 6 abgeleitet werden. Die Stützenelemente 36 können zwischen den Bauelementen 8 angeordnet sein. Es kann auch vorgesehen sein, dass die Stützenelemente 36 in dem Dämmraum 19 zwischen dem ersten 9 und dem zweiten Grundkörper 10 angeordnet sind. Die Stützenelemente 36 können beispielsweise aus Metall oder Beton gefertigt sein und zwischen dem Boden 6 und der Decke 3 befestigt sein. Bevorzugt ist, wenn die Lastabtragung primär, insbesondere vollständig, durch die Stützenelemente 36 erfolgt, nicht über die Bauelemente 8. Die ersten 9 und zweiten Grundkörper 10 der Bauelemente 8 können mit den Stützenelementen 36 auch an den Seitenrändern 28 verbunden sein, sodass die Bauelemente 8 in Position gehalten werden können. Auf diese Weise können die Stützenelemente 36 die Bauelemente 8 verbinden und zusätzlich als Abstandhalter zwischen den ersten 9 und zweiten Grundkörpern 10 dienen.

Der zweite Grundkörper 10 eines Bauelements 8 kann im Wesentlichen gleichartig ausgebildet sein wie der erste Grundkörper 9 des Bauelements 8. Somit können auch in den Vertiefungen 17 der zweiten Grundkörper 10 Elektro-, Daten- und/oder Sanitärleitungen 31 geführt sein. Bei einer Ausführungsform können der erste 9 und der zweite Grundkörper 10 auch identisch ausgebildet sein. Die Bauelemente 8, die zur Errichtung eines Gebäudeelements 7 eingesetzt werden, können ebenfalls gleichartig oder identisch ausgebildet sein.

Fig. 3 zeigt einen Schnitt zweier rechtwinkelig zueinander angeordneter Wände 2 in einer Ansicht von oben. Die Wände 2 sind über ein Stützenelement 36 verbunden. Auch zwischen den Bauelementen 8 einer Wand sind Stützenelemente 36 angeordnet, die gleichzeitig auch als Verbindungselemente 38 zur Verbindung zweier nebeneinander angeordneter Bauelemente 8 dienen. Ersichtlich ist, dass in einer Vertiefung 17 des ersten Grundkörpers 9 eine Elektro-, Daten- und/oder Sanitärleitung 31 verläuft. Als erster 9 und zweiter Grundkörper 10 können beispielsweise Pressholzpaletten 50 verwendet werden.

Fig. 4 zeigt eine Decke 3 gemäß einer ersten Ausführungsform. Hierbei werden Bauelemente 8 mit jeweils nur einem ersten Grundkörper 9 eingesetzt. Der erste Grundkörper 9 weist ebenfalls eine Struktur 16 sowie Vorsprünge 14 auf. An der ersten Seite 15 des ersten Grundkörpers 9 ist eine abgehängte Decke 39 angeordnet. Die abgehängte Decke 39 ist mit Verbindungsmitteln 40 an dem ersten Grundkörper 9, insbesondere an den Vorsprüngen 14, befestigt. In einem Hohlraum 41 zwischen der abgehängten Decke 39 und dem ersten Grundkörper 9 können Elektro-, Daten- und/oder Sanitärleitungen 31 oder Lüftungsleitungen geführt sein. Die Bauelemente können aufgrund der Struktur 16 und der damit einhergehenden Stabilität auch eine lastabtragende Funktion erfüllen und somit eine Decke 3 bilden. An der Oberseite der Decke 3 kann eine Dämmung und/oder ein Bodenbelag auf den Bauelementen 8 verlegt werden. Elektro-, Daten- und/oder Sanitärleitungen 31 können dabei ebenfalls in Vertiefungen 17 an der zweiten Seite 18 der ersten Grundkörper 9 eingelegt werden. Träger 55, insbesondere Längsträger, können die Bauelemente 8 stützen und gleichzeitig als Verbindungselemente 56 zwischen den Bauelementen 8 fungieren. Bei einer Ausführungsform dienen die Träger 55 bzw. Verbindungselemente 56 auch als Verbindungsmittel 40 für die abgehängte Decke 39. Zu diesem Zweck können die Bauelemente 8 auf den Trägern 55 an den Seitenrändern 28 auflasten. Um die Stabilität der Bauelemente 8 zu erhöhen, können den pflanzlichen Fasern des Pressmaterials 11 Fasern aus Kunststoff und/oder Metall beigemengt sein. Zudem kann dem Pressmaterial 11 beispielsweise Zementmaterial beigefügt sein.

Fig. 5 zeigt eine alternative Ausgestaltung des ersten Grundkörpers 9 zur Herstellung einer Decke 3 in einem Querschnitt. Wie auch bei den anderen Ausführungsformen weist der Grundkörper ein Pressmaterial 11 mit pflanzlichen Fasern auf. Der erste Grundkörper 9 weist eine Struktur 16, insbesondere eine Versteifungsstruktur, mit Vertiefungen 17 auf. In der in Fig. 5 gezeigten Ausführung sind die Vertiefungen 17 tiefer und die damit einhergehenden Auswölbungen 43 weiter abstehender ausgebildet, als dies bei den anderen Ausführungsformen der Fall ist. In die Vertiefungen 17 können beispielsweise Bewehrungen 44 eingelegt werden, die einen einzugießenden Beton 42 und damit die zu errichtende Decke 3 verstärken. Vorteilhafterweise können die Bauelemente 8 beim Gießen des flüssigen Betons 42 als Schalung verwendet werden. Das Bauelement 8 muss nach Aushärten des Betons 42 nicht entfernt werden, sondern kann sich mit dem Beton 42 verbinden und an Ort und Stelle verbleiben. Das Bauelement 8 kann aufgrund der Struktur 16 und der damit einhergehenden Stabilität auch eine lastabtragende Funktion erfüllen. Das Bauelement dient somit nicht lediglich als verlorene Schalung, sondern kann auch lastabtragende Aufgaben erfüllen, was bei einer verlorenen Schalung in der Regel nicht der Fall ist. Das Bauelement 8 kann eine Länge von beispielsweise über 5 m (Erstreckung in die Zeichenebene) und eine Breite B von über 1 m aufweisen.

## Patentansprüche

1. Bauelement (8) für ein Gebäudeelement (7), insbesondere für eine Wand (2) und/oder eine Decke (3) eines Gebäudes (1), mit einem ersten Grundkörper (9), der ein Pressmaterial (11) mit pflanzlichen Fasern aufweist, vorzugsweise aus Pressmaterial (11) mit pflanzlichen Fasern besteht, **dadurch gekennzeichnet, dass** der erste Grundkörper (9) eine Struktur (16), insbesondere eine Versteifungsstruktur, mit zumindest einer eingeformten länglichen Vertiefung (17) und/oder Auswölbung (43) aufweist.

2. Bauelement nach Anspruch 1, **dadurch gekennzeichnet, dass** die Struktur (16) zumindest eine in den ersten Grundkörper (9) eingeformte längliche Vertiefung (17) aufweist, welche dazu ausgebildet ist, eine Elektro-, Daten- und/oder Sanitärleitung (31) des Gebäudes (1) aufzunehmen.

3. Bauelement (8) nach einem der Ansprüche 1 bis 2, **dadurch gekennzeichnet, dass** die pflanzlichen Fasern im Pressmaterial (11) eine Solllänge von zumindest 20 mm aufweisen.

4. Bauelement (8) nach einem der Ansprüche 1 bis 3, **dadurch gekennzeichnet, dass** der erste Grundkörper (9) eine Bauelementaußenseite (52) aufweist und die zumindest eine Vertiefung (17) an der Bauelementaußenseite (52) angeordnet ist und in Richtung einer Bauelementinnenseite (51) vertieft ist.

5. Bauelement (8) nach einem der Ansprüche 1 bis 4, **dadurch gekennzeichnet, dass** der erste Grundkörper (9) zumindest einen von einer Grundfläche (53) des ersten Grundkörpers (9) abstehenden Vorsprung (14) aufweist, vorzugsweise wobei der Vorsprung (14) einteilig mit der Grundfläche ausgebildet ist und einen Aufnahmeraum (54) ausbildet.

6. Bauelement (8) nach einem der Ansprüche 1 bis 5, **dadurch gekennzeichnet, dass** das Bauelement (8) einen zweiten Grundkörper (10) aufweist, der im Wesentlichen parallel zu dem ersten Grundkörper (9) angeordnet ist

7. Bauelement (8) nach einem der Ansprüche 1 bis 6, **dadurch gekennzeichnet, dass** der erste Grundkörper (9) eine Pressholzpalette (50) ist.

8. Gebäudeelement (7), insbesondere Wand (2) oder Decke (3), **dadurch gekennzeichnet, dass** das Gebäudeelement (7) ein Bauelement (8) nach einem der Ansprüche 1 bis 7 aufweist.

9. Gebäudeelement (7) nach Anspruch 8, **dadurch gekennzeichnet, dass** die Struktur (16) zumindest eine Vertiefung ausbildet, in welche eine Elektro-, Daten- und/oder Sanitärleitung (31) zumindest teilweise aufgenommen ist.

10. Gebäudeelement (7) nach Anspruch 9, **dadurch gekennzeichnet, dass** das Gebäudeelement (7) als Wand (2) ausgebildet ist, wobei die zumindest eine Vertiefung (17) an einer einem Raum (5a, 5b) des Gebäudes (1) zugewandten Bauelementaußenseite (52) des ersten Grundkörpers (9) angeordnet ist und an der Bauelementaußenseite ein Abdeckelement (35) und/oder ein Verputz vorgesehen ist, sodass die zumindest eine Vertiefung (17) und die darin zumindest teilweise aufgenommene Elektro-, Daten- und/oder eine Sanitärleitung (31) abgedeckt sind.

11. Gebäudeelement (7) nach einem der Ansprüche 8 bis 10, **dadurch gekennzeichnet, dass** das Bauelement (8) einen ersten (9) und einen zweiten Grundkörper (10) aufweist, welche im Wesentlichen parallel zueinander angeordnet sind, wobei zwischen dem ersten (9) und dem zweiten Grundkörper (10) ein Dämmraum (19) ausgebildet ist, in welchem Dämmmaterial (20), welches vorzugsweise in vereinzelter Form, insbesondere in granulierter Form vorliegt, enthalten ist.

12. Gebäudeelement (7) nach Anspruch 8 oder 9, **dadurch gekennzeichnet, dass** das Gebäudeelement (7) als Decke (3) ausgebildet ist, wobei das Bauelement (8) im Wesentlichen horizontal angeordnet und mit Beton (42) vorzugsweise stoffschlüssig verbunden ist.

13. Gebäude (1), insbesondere mehrstöckiges Gebäude, aufweisend zumindest ein Gebäudeelement (7), insbesondere zumindest eine Wand (2) und/oder zumindest eine Decke (3), **dadurch gekennzeichnet, dass** das Gebäudeelement (7) nach einem der Ansprüche 8 bis 12 ausgebildet ist.

14. Verfahren zur Herstellung eines Gebäudeelements (7) in Form einer Wand (2), mit den Schritten:
i) Bereitstellen eines Bauelements (8) nach einem der Ansprüche 1 bis 7;
ii) Aufstellen des ersten Grundkörpers (9), sodass dieser im Wesentlichen vertikal ausgerichtet ist;
iii) optionales Einführen von Dämmmaterial (20) in einen Dämmraum (19) des Bauelements (8), insbesondere durch Einblasen des Dämmmaterials (20);
iv) Anordnen einer Elektro-, Daten- und/oder Sanitärleitung (31) an dem Bauelement, vorzugsweise in die zumindest eine Vertiefung (17);
v) Abdecken des Bauelements (8) durch ein Abdeckelement (35) und/oder einen Verputz.

15. Verfahren zur Herstellung eines Gebäudeelements (7) in Form einer Decke (3), mit den Schritten:
i) Bereitstellen eines Bauelements (8) nach einem der Ansprüche 1 bis 7;
ii) Aufstellen des ersten Grundkörpers (8), sodass dieser im Wesentlichen horizontal ausgerichtet ist, vorzugsweise mithilfe von Stützen;
iii) Anordnen einer Elektro-, Daten- und/oder eine Sanitärleitung (31) an dem Bauelement, beispielsweise in die zumindest eine Vertiefung (17);
iv) Anordnen von flüssigem Beton (42) an und/oder in dem Bauelement (8).

## Geänderte Patentansprüche

### Geänderte Patentansprüche gemäss Regel 137(2) EPÜ.

1. Gebäudeelement (7), insbesondere Wand (2) oder Decke (3), das ein Bauelement (8) aufweist, wobei das Bauelement (8) einen ersten Grundkörper (9) besitzt, der ein Pressmaterial (11) mit pflanzlichen Fasern aufweist, vorzugsweise aus Pressmaterial (11) mit pflanzlichen Fasern besteht, **dadurch gekennzeichnet, dass** der erste Grundkörper (9) eine Struktur (16), nämlich eine Versteifungsstruktur, mit zumindest einer eingeformten länglichen Vertiefung (17) und/oder zumindest einer eingeformten länglichen Auswölbung (43) aufweist.

2. Gebäudeelement (7)nach Anspruch 1, **dadurch gekennzeichnet, dass** die Struktur (16) zumindest eine in den ersten Grundkörper (9) eingeformte längliche Vertiefung (17) aufweist, welche dazu ausgebildet ist, eine Elektro-, Daten- und/oder Sanitärleitung (31) des Gebäudes (1) aufzunehmen.

3. Gebäudeelement (7) nach einem der Ansprüche 1 bis 2, **dadurch gekennzeichnet, dass** die pflanzlichen Fasern im Pressmaterial (11) eine Solllänge von zumindest 20 mm aufweisen.

4. Gebäudeelement (7) nach einem der Ansprüche 1 bis 3, **dadurch gekennzeichnet, dass** der erste Grundkörper (9) eine Bauelementaußenseite (52) aufweist und die zumindest eine Vertiefung (17) an der Bauelementaußenseite (52) angeordnet ist und in Richtung einer Bauelementinnenseite (51) vertieft ist.

5. Gebäudeelement (7) nach einem der Ansprüche 1 bis 4, **dadurch gekennzeichnet, dass** der erste Grundkörper (9) zumindest einen von einer Grundfläche (53) des ersten Grundkörpers (9) abstehenden Vorsprung (14) aufweist, vorzugsweise wobei der Vorsprung (14) einteilig mit der Grundfläche ausgebildet ist und einen Aufnahmeraum (54) ausbildet.

6. Gebäudeelement (7) nach einem der Ansprüche 1 bis 5, **dadurch gekennzeichnet, dass** das Bauelement (8) einen zweiten Grundkörper (10) aufweist, der im Wesentlichen parallel zu dem ersten Grundkörper (9) angeordnet ist

7. Gebäudeelement (7) nach einem der Ansprüche 1 bis 6, **dadurch gekennzeichnet, dass** der erste Grundkörper (9) eine Pressholzpalette (50) ist.

8. Gebäudeelement (7) nach einem der Ansprüche 1 bis 7, **dadurch gekennzeichnet, dass** die Struktur (16) zumindest eine Vertiefung ausbildet, in welche eine Elektro-, Daten- und/oder Sanitärleitung (31) zumindest teilweise aufgenommen ist.

9. Gebäudeelement (7) nach Anspruch 8, **dadurch gekennzeichnet, dass** das Gebäudeelement (7) als Wand (2) ausgebildet ist, wobei die zumindest eine Vertiefung (17) an einer einem Raum (5a, 5b) des Gebäudes (1) zugewandten Bauelementaußenseite (52) des ersten Grundkörpers (9) angeordnet ist und an der Bauelementaußenseite ein Abdeckelement (35) und/oder ein Verputz vorgesehen ist, sodass die zumindest eine Vertiefung (17) und die darin zumindest teilweise aufgenommene Elektro-, Daten- und/oder eine Sanitärleitung (31) abgedeckt sind.

10. Gebäudeelement (7) nach einem der Ansprüche 1 bis 9, **dadurch gekennzeichnet, dass** das Bauelement (8) einen ersten (9) und einen zweiten Grundkörper (10) aufweist, welche im Wesentlichen parallel zueinander angeordnet sind, wobei zwischen dem ersten (9) und dem zweiten Grundkörper (10) ein Dämmraum (19) ausgebildet ist, in welchem Dämmmaterial (20), welches vorzugsweise in vereinzelter Form, insbesondere in granulierter Form vorliegt, enthalten ist.

11. Gebäudeelement (7) nach Anspruch 1 bis 8, **dadurch gekennzeichnet, dass** das Gebäudeelement (7) als Decke (3) ausgebildet ist, wobei das Bauelement (8) im Wesentlichen horizontal angeordnet und mit Beton (42) vorzugsweise stoffschlüssig verbunden ist.

12. Gebäude (1), insbesondere mehrstöckiges Gebäude, aufweisend zumindest ein Gebäudeelement (7), insbesondere zumindest eine Wand (2) und/oder zumindest eine Decke (3), **dadurch gekennzeichnet, dass** das Gebäudeelement (7) nach einem der Ansprüche 1 bis 11 ausgebildet ist.

13. Verfahren zur Herstellung eines Gebäudeelements (7) in Form einer Wand (2), mit den Schritten:
i) Bereitstellen eines Bauelements (8) mit einem ersten Grundkörper (9), der ein Pressmaterial (11) mit pflanzlichen Fasern aufweist, vorzugsweise aus Pressmaterial (11) mit pflanzlichen Fasern besteht, wobei der erste Grundkörper (9) eine Struktur (16), nämlich eine Versteifungsstruktur, mit zumindest einer eingeformten länglichen Vertiefung (17) und/oder zumindest einer eingeformten länglichen Auswölbung (43) aufweist;
ii) Aufstellen des ersten Grundkörpers (9), sodass dieser im Wesentlichen vertikal ausgerichtet ist;
iii) optionales Einführen von Dämmmaterial (20) in einen Dämmraum (19) des Bauelements (8), insbesondere durch Einblasen des Dämmmaterials (20);
iv) Anordnen einer Elektro-, Daten- und/oder Sanitärleitung (31) an dem Bauelement, vorzugsweise in die zumindest eine Vertiefung (17);
v) Abdecken des Bauelements (8) durch ein Abdeckelement (35) und/oder einen Verputz.

14. Verfahren zur Herstellung eines Gebäudeelements (7) in Form einer Decke (3), mit den Schritten:
i) Bereitstellen eines Bauelements (8) mit einem ersten Grundkörper (9), der ein Pressmaterial (11) mit pflanzlichen Fasern aufweist, vorzugsweise aus Pressmaterial (11) mit pflanzlichen Fasern besteht, wobei der erste Grundkörper (9) eine Struktur (16), nämlich eine Versteifungsstruktur, mit zumindest einer eingeformten länglichen Vertiefung (17) und/oder zumindest einer eingeformten länglichen Auswölbung (43) aufweist;
ii) Aufstellen des ersten Grundkörpers (8), sodass dieser im Wesentlichen horizontal ausgerichtet ist, vorzugsweise mithilfe von Stützen;
iii) Anordnen einer Elektro-, Daten- und/oder eine Sanitärleitung (31) an dem Bauelement, beispielsweise in die zumindest eine Vertiefung (17);
iv) Anordnen von flüssigem Beton (42) an und/oder in dem Bauelement (8).
